# EUROPÄISCHE PATENTSCHRIFT

(11) **EP 3 117 881 B1**
(45) Veröffentlichungstag und Bekanntmachung des Hinweises auf die Patenterteilung: **30.10.2019**
(21) Anmeldenummer: 16178567.0
(22) Anmeldetag: 08.07.2016
(51) Int. Cl.: A63C 9/00

(54) **VORDERBACKEN EINER SICHERHEITSSKIBINDUNG**
FRONT JAW FOR A SAFETY SKI-BINDING
MACHOIRE AVANT D'UNE FIXATION DE SKI DE SURETE

(30) Priorität: 14.07.2015 AT 506202015
(43) Veröffentlichungstag der Anmeldung: 18.01.2017
(73) Patentinhaber: Tyrolia Technology GmbH, 2320 Schwechat (AT)
(72) Erfinder: Pfaller, Robert, 3131 Getzersdorf (AT); Baumgartner, Manfred, 2493 Lichtenwörth (AT)
(74) Vertreter: Vinazzer, Edith

(56) Entgegenhaltungen:
- EP-A1- 2 886 170
- DE-U1-202006 021 129
- US-A- 3 306 562

## Beschreibung

Die Erfindung betrifft einen Vorderbacken einer Sicherheitsskibindung mit einer höhenverstellbaren Abstützanordnung für den vorderen Teil der Sohle eines Skischuhs, wobei die Abstützanordnung einen an einer Basisplatte in Skilängsrichtung und gleichzeitig in vertikaler Richtung verschiebbaren Schlitten aufweist, dessen Höhenlage durch Drehen einer in Skilängsrichtung orientierten Stellschraube einstellbar ist.

Eine Skibindung mit einem derartigen Vorderbacken ist aus der DE 20 2006 021 129 U1 bekannt. Die Skibindung ist sowohl für den alpinen Skilauf als auch zum Tourengehen geeignet, wobei der Vorderbacken eine höhenverstellbare Abstützanordnung aufweist, welche mit einem Schlitten mit seitlichen Führungselementen versehen ist, die in seitlichen Führungsstegen der Basisplatte bzw. Tourenplatte verschiebbar geführt sind. Die Lage des Schlittens an den Führungsstegen ist mittels einer Stellschraube einstellbar, deren Kopf an einem Lagerteil axial und radial gelagert ist und deren Gewindeabschnitt in eine Mutter eingedreht ist, die am Schlitten radial und axial mit Taumelbeweglichkeit gehalten ist. Durch die unterschiedlichen Führungsebenen des Schlittens und der Stellschraube ergibt sich zwangsläufig ein Kippen der Stellschraube bei einem Verdrehen derselben. Die Taumelbeweglichkeit der Mutter soll dies ausgleichen.

Eine weitere Skibindung mit einer höhenverstellbaren Abstützanordnung ist aus der EP 0 345 371 A1 bekannt. Diese Abstützanordnung weist eine auf der Oberseite des Skis aufliegende Basisplatte und eine darüber angeordnete Trittplatte auf, welche mit der Basisplatte über in Skilängsrichtung fallende bzw. ansteigende Schrägflächen zusammenwirkt. An der Basisplatte ist eine senkrecht zur Skioberseite verlaufende Steuerfläche vorgesehen, welche unter einem spitzen Winkel von etwa 15° zur Skiquerrichtung verläuft und an der eine komplementär dazu ausgebildete Steuerfläche eines Steuerschiebers anliegt, welcher in Skiquerrichtung verstellbar an der Trittplatte angeordnet ist und durch eine selbsthemmende Verstellvorrichtung, die von der Skiseite zugänglich ist, betätigbar ist. Die selbsthemmende Verstellvorrichtung ist als Gewindestange ausgeführt, sodass durch ein Verdrehen der Gewindestange in die eine oder andere Richtung der Steuerschieber entweder nach oben oder nach unten verschoben wird. Dabei gleiten die Steuerflächen, die an einer Trittplatte der Basisplatte vorgesehen sind, relativ zueinander, was wegen der Schrägstellung dieser Flächen zur Folge hat, dass die Basisplatte entweder nach vorne oder nach hinten gegenüber dem Ski verschoben wird. Aufgrund der Verschiebung der Basisplatte nach vorne oder nach hinten verschieben sich auch die Schrägflächen an der Trittplatte an der Basisplatte relativ zueinander, was eine entsprechende Höhenverstellung der Trittplatte zur Folge hat. Diese bekannte Abstützanordnung weist einen sehr aufwendig ausgeführten und daher auch störanfälligen Mechanismus zum Verstellen der Höhenlage der Trittplatte auf.

Aus der EP 0 595 170 A1 ist eine Sohlenauflageplatte für eine Skibindung bekannt, welche eine Grundplatte zur Auflage auf dem Ski und eine Tragplatte zur Auflage eines Skischuhs aufweist. Die Grundplatte und die Tragplatte sind miteinander im Bereich eines ihrer Längsränder elastisch verbunden. Um zumindest eine zweite definierte Höhenlage für die Auflage der Skischuhsohle zur Verfügung zu stellen, ist eine Einlage vorgesehen, welche entweder in Längsrichtung der Sohlenauflageplatte in den Bereich eines Anschlages der Grundplatte einschiebbar ist oder in diesen Bereich der Grundplatte quer zur Sohlenauflageplatte verdrehbar angeordnet ist. Diese bekannte Abstützanordnung gestattet keine stufenlose Verstellung der Höhenlage.

Die US 3 306 562 A betrifft eine Erfindung auf einem gänzlich anderen technischen Gebiet als Skibindungen und zwar eine Einrichtung zum Ausrichten von schweren Lasten, Maschinen und dergleichen. Die Last kann in Höhenrichtung geringfügig verstellt werden, wobei gleichzeitig ein geneigter Untergrund ausgeglichen wird. Bei einer Ausführungsvariante sind die bei der Höhenverstellung einen geneigten Untergrund ausgleichenden Bauteile Keilglieder, deren gegenseitige Lage durch Drehen einer Stellschraube veränderbar ist, die in Horizontalposition gehalten in vertikaler Richtung bewegbar ist.

Aus der EP 2 886 170 A1 ist eine Sicherheitsskibindung mit einem Vorderbacken bekannt, welchem eine höhenverstellbare Abstützanordnung für den vorderen Teil der Sohle eines Skischuhs zugeordnet ist. Die Abstützanordnung weist einen in Skilängsrichtung und gleichzeitig in vertikaler Richtung verschiebbaren, an einer Basisplatte gelagerten Schieber aufweist, dessen Lage mittels einer in Skilängsrichtung orientierten und unter einem spitzen Winkel zur Skilängsrichtung verlaufenden Verstellspindel einstellbar ist. Die Verstellspindel ist an der Basisplatte drehbeweglich gehalten, mit dem Schieber wirkverbunden und über ein Kardangelenk mit einem Verstellbolzen verbunden, welcher unter einem stumpfen Winkel zur Verstellspindel verläuft und ebenfalls an der Basisplatte drehbeweglich gehalten ist.

Der Erfindung liegt die Aufgabe zu Grunde, eine bezüglich des Aufbaus stabile Abstützanordnung zur Verfügung zu stellen, deren Betätigung auf komfortable und funktionssichere Weise möglich ist, sodass die Höhenlage des Schlittens zur Anpassung des Vorderbackens an unterschiedlich dicke Schuhsohlen auf einfache Weise veränderbar ist.

Gelöst wird die gestellte Aufgabe erfindungsgemäß dadurch, dass die Stellschraube horizontal verlaufend im Schlitten eingeschraubt ist, an der Basisplatte, in ihrer Horizontalposition gehalten, in vertikaler Richtung bewegbar ist und von einem in der Basisplatte eingesetzten, eine vertikale Beweglichkeit der Stellschraube zulassenden Sperrteil in ihrer Horizontalposition gehalten ist, wobei der Sperrteil ein U-förmiger Bügel ist, welcher, die Stellschraube im Bereich einer Einraststelle erfassend, von unten in Ausnehmungen der Basisplatte eingesetzt ist.

Der Mechanismus zur Anpassung des Vorderbackens an unterschiedlich dicke Schuhsohlen erfordert lediglich eine Stellschraube, die an der Basisplatte angeordnet ist und mit dem Schlitten verschraubt ist. Die Verbindung der Stellschraube mit dem Schlitten ist ausgesprochen stabil, es sind keine besonderen sonstigen verstellbaren oder beweglichen Teile zur Einstellung des Abstandes zwischen dem Sohlenhalter und der Auflagefläche für die Schuhsohle erforderlich, um den Vorderbacken an eine Sohle bestimmter Dicke anzupassen.

Die Verstellanordnung zum Einstellen der Höhenlage der Abstützanordnung weist daher lediglich zwei Bestandteile auf, nämlich die Stellschraube und den Sperrteil.

Die vertikale Beweglichkeit der Stellschraube wird auf einfache Weise dadurch sichergestellt, dass der Sperrteil eine in vertikaler Richtung verlaufende Freistellung für die Stellschraube aufweist. Diese Freistellung kann ein Schlitz, ein Langloch oder dergleichen sein.

Die Einraststelle für den Sperrteil kann in einfacher Weise zwischen zwei an der Stellschraube angeordneten Elementen gebildet sein, deren Außendurchmesser größer ist als der Durchmesser der Stellschraube. Bei einer alternativen Ausführungsform kann die Einraststelle für den Sperrteil auch lediglich eine lokal an der Stellschraube ausgebildete Nut sein.

Weitere Merkmale, Vorteile und Einzelheiten der Erfindung werden nun anhand der Zeichnung, die ein Ausführungsbeispiel darstellt, näher beschrieben. Dabei zeigen
Fig. 1 eine Ansicht von Bestandteilen eines erfindungsgemäßen Vorderbackens einer Skibindung,
Fig. 2 einen Längsschnitt durch den Vorderbacken,
Fig. 3 eine Schrägansicht der Unterseite des Vorderbackens,
Fig. 4 eine Schrägansicht der Oberseite des Vorderbackens ohne Schlitten,
Fig. 5 eine Schrägansicht der Oberseite des Vorderbackens mit Schlitten und
Fig. 6 eine Ansicht des Schlittens von schräg unten.

In der nachfolgenden Beschreibung verwendete Begriffe wie "vorne", "rückwärtig", "vertikal"; "waagrecht" und dergleichen beziehen sich auf die Positionen der betreffenden Bauteile in den Darstellungen und auf einen am nicht gezeigten Ski montierten Vorderbacken.

Ein gemäß der Erfindung ausgeführter Vorderbacken ist Bestandteil einer Sicherheitsskibindung, insbesondere einer Freeride-Bindung. Die Sicherheitsskibindung kann ferner eine alpine Abfahrtsbindung oder einer Tourenbindung, die sowohl für alpine Abfahrten als auch zum Tourengehen geeignet ist, sein. Die Skibindung weist als zweiten Bindungsbacken einen nicht gezeigten insbesondere herkömmlich ausgeführten Fersenbacken auf. Nachdem zunehmend Skischuhe mit verschiedenen Sohlenstärken angeboten werden, ist es vorteilhaft, wenn der Vorderbacken eine entsprechende Anpassung gestattet.

In der nun nachfolgenden Beschreibung des Vorderbackens 1 sind vorrangig jene Bestandteile oder Bauteile beschrieben, die für die Erfindung wesentlich sind. Der Vorderbacken 1 weist ein Gehäuse 2, bei der gezeigten Ausführung aus einem Gehäuseoberteil 2a und einem Gehäuseunterteil 2b, mit einer Basisplatte 3 auf, mittels welcher der Vorderbacken 1 am Ski oder einer Tourenplatte angeordnet, beispielsweise verschraubt sein kann. Am Gehäuse 2 sind zwei Sohlenhalter 4 schwenkbar gelagert, welche die Sohle eines Skischuhs seitlich und von oben umfassen und mittels eines im Gehäuse 2 untergebrachten Auslösemechanismus zur Freigabe eines eingesetzten Skischuhs gegen Federkraft seitlich ausschwenkbar sind.

Die Basisplatte 3 überragt die Sohlenhalter 4 in Richtung des nicht dargestellten Fersenbackens und trägt in diesem Bereich eine einen Schlitten 10 und ein Gleitplättchen 9 aufweisende Abstützanordnung 6 (Fig. 2) für den vorderen Bereich der Sohle des Skischuhs. Wie beispielsweise Fig. 1 und Fig. 4 zeigen, sind an der Basisplatte 3 geneigte Rampen 7 ausgebildet, deren Oberseiten parallel zur Skilängsrichtung orientierte Stützflächen 7a aufweisen, deren außenseitige Kanten Führungen 7b bilden, wobei die Stützflächen 7a und die Führungen 7b unter einem spitzen Winkel α zur Skioberseite von insbesondere 10° bis 35° verlaufen. Bei der gezeigten Ausführung öffnet sich der Winkel α in Richtung des nicht dargestellten Fersenbackens. Der Schlitten 10 der Abstützanordnung 6 ist entlang der Stützflächen 7a und der Führungen 7b der Rampen 7 in Skilängsrichtung und dadurch gleichzeitig in vertikaler Richtung verschiebbar ist. Wie insbesondere Fig. 6 zeigt, sind an der Unterseite des Schlittens 8 korrespondierend zu den Stützflächen 7a Führungsflächen 8a mit außenseitigen Führungen 8b ausgebildet, welche die seitlichen Führungen 7b der Rampen 7 von oben umgreifen. An der Oberseite des Schlittens 10 ist quer zur Skilängsrichtung eine Ausnehmung bzw. Vertiefung ausgebildet, in welcher das Gleitplättchen 9 in an sich bekannter Weise angeordnet ist. Das Gleitplättchen 9 stellt an seiner Oberseite eine im Wesentlichen parallel zur Skioberseite verlaufende Standfläche für die Sohle des Skischuhs zur Verfügung und kann in an sich bekannter Weise quer zur Skilängsrichtung gegen Federkraft auslenkbar sein.

Der Schlitten 8 weist ferner an seiner Unterseite einen massiveren Mittelteil 10 auf, welcher mit einer mit einem Innengewinde versehenen Bohrung 11 versehen ist, die sich, vom vorderen, stirnseitigen Bereich des Mitteilteils 10 ausgehend, in Skilängsrichtung und parallel zur Skioberseite erstreckt. In die Bohrung 11 ist eine mit einem Außengewinde versehene Stellschraube 12 einer Verstellanordnung 5 (Fig. 2) eingeschraubt. Die Stellschraube 12 verläuft unterhalb der Sohlenhalter 4 entlang der Unterseite der Basisplatte 3 bis in den vorderen Bereich der Basisplatte 3. Am freien Endabschnitt der Stellschraube 12 ist zwischen einem auf der Stellschraube 12 fest angebrachten, beispielsweise mit der Stellschraube 12 einteilig ausgeführten, ringförmigen Anschlag 13 und einem insbesondere schraubenkopfartigen bzw. zylindrischen Endteil 14 eine schmale Einraststelle 15 gebildet. Bei der gezeigten Ausführung sind der Anschlag 13 und der zylindrische Endteil 14 koaxial zur Stellschraube 12 angeordnet, zu dieser rotationssymmetrisch gestaltet mit gegenüber der Stellschraube 12 größeren Außendurchmessern versehen. Am zylindrischen Endteil 14 ist stirnseitig eine Vertiefung 14a ausgebildet, welche beispielsweise als Kreuzschlitz ausgeführt ist, um ein Drehen der Stellschraube 12 mittels eines Kreuzschlitzschraubendrehers durchführen zu können. Die Stellschraube 12 bzw. ihr zylindrischer Endteil 14 ist von der Vorderseite des Gehäuses 2 des Vorderbackens 1 aus durch eine entsprechende Aussparung hindurch zugänglich.

Die Verstellanordnung 5 weist ferner einen U-förmiger Sperrteil 16 auf, welcher von der Unterseite der Basisplatte 3 in der Einraststelle 15 der Stellschraube 12 positioniert ist, wobei der Sperrteil 16 mit seinen beiden parallel zueinander und senkrecht verlaufenden Armen 16a in in der Basisplatte 3 ausgebildeten Ausnehmungen 17 eingesetzt ist. Der Sperrteil 16 kann durch Form- und/oder Reibschluss in den Ausnehmungen 17 gehalten sein. Zwischen den Armen 16a ist ein in vertikaler Richtung orientierter Schlitz gebildet, welcher eine vertikale Beweglichkeit der Stellschraube 12 - die Einraststelle 15 ist im Schlitz vertikal verschiebbar - sicherstellt. Gleichzeitig hält der Sperrteil 16 die Stellschraube 12 in ihrer Längsposition.

Soll der Abstand zwischen der Unterseite der Sohlenhalter 4 und der Aufstandsfläche der Schuhsohle auf dem Gleitplättchen 9 an eine Skischuhsohle bestimmter Dicke angepasst werden, so wird die Stellschraube 12 mittels eines Schraubendrehers in Drehbewegung versetzt, wobei je nach Drehrichtung der Schlitten 8 zur Verkleinerung des Abstandes entlang der Rampen 7 nach oben und rückwärts und zur Vergrößerung des Abstandes nach unten und vorwärts bewegt wird. Dabei "wandert" die sich um ihre Längsachse drehende Stellschraube 12 gegenüber dem Sperrteil 16 entsprechend in vertikaler Richtung nach oben oder nach unten, behält dabei aber ihre waagrechte Ausrichtung bzw. Position bei.

Die Erfindung ist auf das dargestellte Ausführungsbeispiel nicht eingeschränkt. Beispielsweise kann der Sperrteil abweichend ausgeführt sein und ein mit einem Langloch versehener Bauteil sein.

### Bezugsziffernliste

- 1: Vorderbacken
- 2: Gehäuse
- 2a: Gehäuseoberteil
- 2b: Gehäuseunterteil
- 3: Basisplatte
- 4: Sohlenhalter
- 5: Verstellanordnung
- 6: Abstützanordnung
- 7: Rampe
- 7a: Stützfläche
- 7b: Führung
- 8: Schlitten
- 8a: Führungsfläche
- 8b: Führung
- 9: Gleitplättchen
- 10: Mittelteil
- 11: Bohrung
- 12: Stellschraube
- 13: Anschlag
- 14: Endteil
- 14a: Vertiefung
- 15: Einraststelle
- 16: Sperrteil
- 16a: Arm
- 17: Ausnehmung
- α: Winkel

## Patentansprüche

1. Vorderbacken (1) einer Sicherheitsskibindung mit einer höhenverstellbaren Abstützanordnung (6) für den vorderen Teil der Sohle eines Skischuhs, wobei die Abstützanordnung (6) einen an einer Basisplatte (3) in Skilängsrichtung und gleichzeitig in vertikaler Richtung verschiebbaren Schlitten (8) aufweist, dessen Höhenlage durch Drehen einer in Skilängsrichtung orientierten Stellschraube (12) einstellbar ist,
**dadurch gekennzeichnet,**
**dass** die Stellschraube (12) horizontal verlaufend im Schlitten (8) eingeschraubt ist, an der Basisplatte (3), in ihrer Horizontalposition gehalten, in vertikaler Richtung bewegbar ist und von einem in der Basisplatte (3) eingesetzten, eine vertikale Beweglichkeit der Stellschraube (12) zulassenden Sperrteil (16) in ihrer Horizontalposition gehalten ist, wobei der Sperrteil (16) ein U-förmiger Bügel ist, welcher, die Stellschraube (12) im Bereich einer Einraststelle (15) erfassend, von unten in Ausnehmungen (17) der Basisplatte (3) eingesetzt ist.

2. Vorderbacken (1) nach Anspruch 1, **dadurch gekennzeichnet, dass** der Sperrteil (16) eine in vertikaler Richtung verlaufende Freistellung für die Stellschraube (12) aufweist.

3. Vorderbacken (1) nach Anspruch 2, **dadurch gekennzeichnet, dass** die Freistellung ein Schlitz, ein Langloch oder dergleichen ist.

4. Vorderbacken (1) nach einem der Ansprüche 1 bis 3, **dadurch gekennzeichnet, dass** die Einraststelle für den Sperrteil (16) zwischen zwei an der Stellschraube (12) angeordneten Elementen gebildet ist, deren Außendurchmesser größer ist als der Durchmesser der Stellschraube (12).

## Claims

1. Front jaw (1) of a safety ski binding with a height-adjustable support arrangement (6) for the front part of the sole of ski boot, wherein the support arrangement (6) has a slide (8) displaceable in the longitudinal ski direction and simultaneously in a vertical direction along the base plate (3), the height position of which is adjustable through turning a set screw (12) oriented in a longitudinal ski direction,
**characterised in that**
the set screw (12) is screwed into the slide (8) in a horizontally extending way, is held on the base plate (3) in its horizontal position, can be moved in a vertical direction and is held in its horizontal position by a locking part (16) inserted into the base plate (3) and allowing a vertical movement of the set screw (12), wherein the locking part (16) is a U-shaped bracket, which is inserted into the recesses (17) of the base plate (3) from below, taking up the set screw (12) in the area of the arresting point (15).

2. Front jaw (1) according to claim 1, **characterised in that** the locking part (16) has a release for the set screw (12) extending in a vertical direction.

3. Front jaw (1) according to claim 2, **characterised in that** the release is a slot, an elongated hole or suchlike.

4. Front jaw (1) according to one of the claims 1 to 3, **characterised in that** the arresting point for the locking part (16) is formed between two elements arranged on the set screw (12), the external diameter of which is greater than the diameter of the set screw (12).

## Revendications

1. Mâchoire avant (1) de fixation de sécurité de ski qui comprend un dispositif de support (6) réglable en hauteur destiné à la partie avant de la semelle d'une chaussure de ski, le dispositif de support (6) présentant une coulisse (8), laquelle est disposée de manière coulissante sur une plaque de base (3), dans la direction longitudinale du ski et simultanément dans la direction verticale et dont la position en hauteur est réglable en tournant une vis de réglage (12) orientée dans la direction longitudinale du ski,
**caractérisée en ce que** la vis de réglage (12) est visée et disposée à l'horizontale dans la coulisse (8) sur la plaque de base (3), maintenue dans sa position horizontale, peut être déplacée en direction verticale et maintenue dans sa position horizontale par une pièce de blocage (16), insérée dans la plaque de base (3), permettant un mouvement vertical de la vis de réglage (12), la pièce de blocage (16) étant un étrier en forme de U qui, comprenant la vis de réglage (12) dans la zone d'un cran d'arrêt (15), est inséré par le dessous dans des évidements (17) de la plaque de base (3).

2. Mâchoire avant (1) selon la revendication 1, **caractérisée en ce que** la pièce de blocage (16) présente une position libre suivant la direction verticale pour la vis de réglage (12).

3. Mâchoire avant (1) selon la revendication 2, **caractérisée en ce que** la position libre est une fente, un trou de référence ou similaire.

4. Mâchoire avant (1) selon l'une quelconque des revendications 1 à 3, **caractérisée en ce que** le cran d'arrêt pour la pièce de blocage (16) est formé entre deux éléments disposés sur la vis de réglage (12) dont le diamètre extérieur est supérieur au diamètre de la vis de réglage (12).
